# EUROPÄISCHE PATENTANMELDUNG

(11) **EP 0 279 951 A1**
(43) Veröffentlichungstag der Anmeldung: **31.08.1988**
(21) Anmeldenummer: 87119304.1
(22) Anmeldetag: 29.12.1987
(51) Int. Cl.: F22B 1/18, F22D 7/00

(54) **Vorrichtung zum Kühlen von Rohgas**

(30) Priorität: 20.02.1987 DE 3705416
(71) Anmelder: Uhde GmbH, D-44141 Dortmund (DE)
(72) Erfinder: Severin, Manfred, D-5841 Geisecke bei Schwerte (DE)
(74) Vertreter: Patentanwälte Meinke, Dabringhaus und Partner

(57) **Zusammenfassung**

Mit einer Vorrichtung (1) zum Kühlen von Rohgas mit einer Mehrzahl von gasdurchströmten Rohren bzw. Rohrbündeln (3) innerhalb eines im wesentlichen in Schwerkraftrichtung ausgerichteten Behälters (2) mit einer Gaseintrittskammer und in Schwerkraftrichtung obenliegenden Gasaustrittskammern (5) soll eine Lösung geschaffen werden, mit der die Aufstellung einer Dampftrommel entfällt bzw. mit der es möglich ist, letztere dem Rohgaskühler (1) zuzuordnen. Dies wird dadurch erreicht, daß der Behälter (2) nur bis in den Bereich der Gasaustrittskammern (5) mit Speisewasser gefüllt und über die wesentliche Höhe der Wasserfüllung in diesen Fallrohren (12) mit einem oberen Wassereintritt (13) und einem unteren Wasseraustritt (15) innerhalb des Behälters (2) vorgesehen sind.

## Beschreibung

Die Erfindung richtet sich auf eine Vorrichtung zum Kühlen von Rohgas mit einer Mehrzahl von gasdurchströmten Rohren bzw. Rohrbündeln innerhalb eines im wesentlichen in Schwerkraftrichtung ausgerichteten Behälters mit einer Gaseintrittskammer und in Schwerkraftrichtung obenliegender Gasaustrittskammer.

Derartige Rohgaskühler sind beispielsweise durch die DE-PS 30 17 411 der Anmelderin bekannt. Man setzt beispielsweise derartige Vorrichtungen bei der Kohlevergasung, z.B. nach dem Winkler-Verfahren, ein. Dabei werden die Wärmeinhalte staubbeladener Gase durch direkten Wärmetausch genutzt.

Ein Problem der bekannten Rohgaskühler besteht darin, daß bei vertikaler Aufstellung eines derartigen Kühlers, d.h. eine Aufstellung in Schwerkraftrichtung, oft die Anbindung der Dampftrommel zu Aufstellungsproblemen führt, wobei häufig große Höhen in Stahlgerüsten überwunden werden müssen, was zu einem erheblichen Aufwand und daher auch zu erheblichen Investitionskosten führt.

Aufgabe der Erfindung ist die Schaffung einer Lösung, mit der die Aufstellung einer derartigen Dampftrommel entfällt bzw. mit der es möglich ist, letztere in den Rohgaskühler zu integrieren.

Diese Aufgabe wird gemäß der Erfindung dadurch gelöst, daß der Behälter nur bis in den Bereich der Gasaustrittskammern mit Speisewasser gefüllt ist und über die wesentliche Höhe der Wasserfüllung in diese Fallrohre mit einem oberen Wassereintritt und einem unteren Wasseraustritt innerhalb des Behälter vorgesehen sind.

Mit der Erfindung werden eine Reihe von Vorteilen gleichzeitig erreicht. So ist es mit dieser Vorrichtung möglich, den Dampfraum innerhalb des Kühlers anzuordnen, wobei dies insbesondere deswegen möglich wird, weil durch die Fallrohre eine intensive Umwälzung des Kühlmediums möglich gemacht wird, und zwar durch einfachen Naturumlauf durch die erfindungsgemäßen Fallrohre innerhalb der Wasserfüllung.

In Ausgestaltung sieht die Erfindung vor, daß oberhalb des Wasserspiegels im Behälter ein Gasdom als Dampfraum vorgesehen ist. Dieser Dampfraum ersetzt praktisch die Funktion der ansonsten als getrennt auszuführenden Dampftrommel.

In weiterer Ausgestaltung ist vorgesehen, daß der Dampfraum oberhalb der Wärmetauscherrohre angeordnet ist, was zu einem optimalen Wärmeübergang zwischen gasdurchströmten Rohren einerseits und Speisewasser andererseits führt.

Die Erfindung sieht auch vor, daß die im Speisewasser vorgesehenen Fallrohre mit unteren, seitlichen Wasseraustrittsöffnungen versehen sind. Dies fördert insbesondere den Naturumlauf des Speisewassers und damit die Optimierung des Wärmeüberganges.

Eine weitere Maßnahme zur Optimierung der Kühlströmung innerhalb des in Schwerkraftrichtung aufgestellten Wärmetauschers besteht darin, daß die Fallrohre wenigstens bereichsweise mit Strömungs-Leitstegen ausgerüstet sind.

Die Erfindung ist nachstehend anhand der Zeichnung beispielsweise näher erläutert, diese zeigt in
Fig. 1 eine vereinfachte Schnittdarstellung durch die erfindungsgemäße Vorrichtung im Längsschnitt sowie in
Fig. 2 einen Schnitt etwa gemäß Linie II-II in Fig. 1.

Die allgemein mit 1 bezeichnete Vorrichtung besteht aus einem in Schwerkraftrichtung aufgestellten Behälter 2 mit einer Mehrzahl von zu Rohrbündeln zusammengefaßten Wärmetauscherrohren 3, die in der Figur nur strichpunktiert dargestellt sind, einem oberen Gasdom 4 und einer Mehrzahl von Wärmetauscherrohren zusammenfassenden Gasaustrittsrohren 5.

Der Rohrgaseintritt ist mit 6 bezeichnet, der Gasaustrittsstutzen mit 7. Am oberen Ende ist der Dampfaustritt strichpunktiert dargestellt mit 8 bezeichnet und über eine Ringleitung 9 symbolisch angegeben.

Wesentlich für die Erfindung sind neben dem Gasdom 4 und den sich daraus oberhalb des mit 10 bzeichneten Flüssigkeitsspiegel bildenden Gasraumes 11 die völlig im Speisewasser untergebrachten zusätzlichen Fallrohre 12. Diese Fallrohre 12 weisen an ihrem oberen Ende eine Öffnung 13 und am unteren Ende eine seitliche Öffnung 14 auf und sind jeweils zwischen den Rohrbündeln vorgesehen, wie sich dies aus der vereinfachten Schnittzeichnung gemäß Fig. 2 ergibt.

Seitlich können die Fallrohre 12, wie dargestellt, mit in Richtung auf die Rohrbündel weisenden Leitstegen 15 ausgerüstet sein.

Die Wirkungsweise der Vorrichtung ist dabei die folgende:

Werden die Wärmetauscherrohre 3 von Rohgas durchströmt, so geben sie ihre Wärme an das umgebende Wasser ab. Damit entsteht Dampf, der nach oben steigt und sich im Gasdom 11 sammelt und über den Dampfaustritt 9 zur weiteren Verwendung im Prozeß abgeleitet wird. Die völlig vom Wasser umge benen und mit den Leitflächen versehenen Fallrohre 12 ermöglichen nun den oberen Wassereintritt bei 13 und den unteren Wasseraustritt bei 14, so daß sich ein Naturumlauf zwischen den Fallrohren 12 einerseits und den jeweiligen diesen zugeordneten Rohrbündeln andererseits ergibt.

Natürlich ist das beschriebene Ausführungsbeispiel der Erfindung noch in vielfacher Hinsicht abzuändern, ohne den Grundgedanken zu verlassen, so können insbesondere die Fallrohre auch in anderer Zuordnung zu den Rohrbündeln angeordnet sein und dgl. mehr.

## Patentansprüche

1. Vorrichtung zum Kühlen von Rohgas mit einer Mehrzahl von gasdurchströmten Rohren bzw. Rohrbündeln innerhalb eines im wesentlichen in Schwerkraftrichtung ausgerichteten Behälters mit einer Gaseintrittskammer und in Schwerkraftrichtung obenliegenden Gasaustrittskammern,
dadurch gekennzeichnet,
daß der Behälter (2) nur bis in den Bereich der Gasaustrittskammern (5) mit Speisewasser gefüllt ist und über die wesentliche Höhe der Wasserfüllung in diesen Fallrohren (12) einem oberen Wassereintritt (13) und einem unteren Wasseraustritt (15) innerhalb des Behälters (2) vorgesehen sind.

2. Vorrichtung nach Anspruch 1,
dadurch gekennzeichnet,
daß oberhalb des Wasserspiegels (10) im Behälter (2) ein Gasdom (4) als Dampfraum (11) vorgesehen ist.

3. Vorrichtung nach Anspruch 2,
dadurch gekennzeichnet,
daß der Dampfraum (11) oberhalb der Wärmetauscherrohre (3) angeordnet ist.

4. Vorrichtung nach Anspruch 1,
dadurch gekennzeichnet,
daß die im Speisewasser vorgesehenen Fallrohre (12) mit unteren seitlichen Wasseraustrittsöffnungen (14) versehen sind.

5. Vorrichtung nach einem der vorangehenden Ansprüche,
dadurch gekennzeichnet,
daß die Fallrohre (12) wenigstens bereichsweise mit Strömungs-Leitstegen (15) ausgerüstet sind.
